# EUROPÄISCHE PATENTANMELDUNG

(11) **EP 0 176 478 A1**
(43) Veröffentlichungstag der Anmeldung: **02.04.1986**
(21) Anmeldenummer: 85810400.3
(22) Anmeldetag: 03.09.1985
(51) Int. Cl.: F24H 3/00, F28D 1/053

(54) **Sockelleiste als Einrichtungselement zur Aufnahme eines Heizkerns**

(30) Priorität: 07.09.1984 CH 4290/84
(71) Anmelder: Thermco AG, CH-6004 Luzern (CH)
(72) Erfinder: Doswald, Heinrich, CH-8044 Zürich (CH)

(57) **Zusammenfassung**

Die Erfindung bezieht sich auf eine Sockel-Heizleiste als Einrichtungselement mit einem sich in Leistenrichtung ausdehnenden, vertikal von Luft umströmtem und dem erforderlichen Wärmebedarf angepaßtem Heizkern (5,25) mittels an der Wand in Abstand montierter Tragglieder (4) gehaltert und durch ebenfalls en den Traggliedern befestigbares, den jeweiligen Raumverhältnissen längenanpaßbares Abdeckprofil (6), das mit der Wand einen oben und unten offenen Konvektionskanal bildet und durch Presskontakt bei Heizkern (5) oder Strahlungseffekt bei Heizkern (25) selbst als Wärmestrahler wirkend, abgedeckt wird.

Durch die Lösbarkeit des besagten Abdeckprofiles ist die gesamte Installation von außen zugänglich, leicht zu reinigen und durch die Austauschbarkeit der Heizkerne (5, 25) individuell der zu Verfügung stehenden Energieform anpaßbar.

Durch die Tragglieder (4) kann die übliche durchgehende, durch Wärmeleitung sich auch im unteren, Kaltluft ansaugenden Bereich erwärmende und durch den zu oben fehlenden Temperaturunterschied auftriebshemmende Rückwand eingespart werden.

Durch die wenigen und einfach konstruierten Komponenten erweist sich die erfundene Sockelleiste als kostengünstig und einfach in der Montage.

## Beschreibung

Die Erfindung betrifft eine Sockelleiste, die entlang dem Raumumfang am Boden an die Wand als Einrichtungselement zur Aufnahme mindestens eines, sich in Leistenrichtung ausdehnenden und vertikal von Luft umströbaren Heizkerns, mit an einer Wand in Abständen befestigbaren Traggliedern montiert wird. Sockelleisten der genannten Art, die zur Raumheizung verwendet werden, sind an sich bekannt.

Der Nachteil bekannter Sockelleisten dieser Art besteht vor allem darin, daß sie aufgrund ihrer Ausgestaltung in bestimmten Normlängen hergestellt und verlegt werden müssen, da eine individuelle Längenanpassung nicht möglich ist. Dies wiederum führt zur Notwendigkeit einer großen Lagerhaltung vieler einzelner Komponententeile. Da die Heizleistung an den jeweiligen Raum anzupassen ist und nicht unbedingt in direktem Zusammenhang mit der Länge der Sockelleisten steht, müssen bei bekannten Systemen zudem ferner Blindelemente vorgesehen sein, was die Anzahl der Komponententeile weiter erhöht und ferner zu ästhetisch unbefriedigenden Stoßfugen führt. Schließlich beruht die Heizwirkung bei bekannten Elementen entweder vorwiegend auf Wärmestrahlung oder aber vorwiegend auf Konvektion, was jeweils die Nachteile der gewählten Heizungsart nach sich zieht. Konvektoren besitzen bisher für Sockelleisten zu große Abmessungen, dienen nur dem Heizzweck und fallen störend auf.

Es stellt sich damit die Aufgabe, eine Sockelleiste als Einrichtungselement als auch als Heizleiste derart auszugestalten, daß sie durch den Monteur längenanpassbar ist, möglichst Wenige Komponenten, insbesondere keine Blindelemente besitzt und zudem sowohl durch Konvektion als auch durch Wärmestrahlung heizt.

Diese Aufgabe wird erfindungsgemäß durch die in Anspruch 1 erwähnten Merkmale gelöst.

Der Umstand, daß die Tragglieder sowohl zur Halterung des Heizkerns und unabhängig davon zur Befestigung des Abdeckprofils dienen, erlaubt es, die zuletzt genannten Elemente unabhängig voneinander zu bemessen, Während der Heizkern sich nur über einen Teil der Wandlänge erstrecken kann, kann ein die ganze Wandlänge deckendes Abdeckprofil auf die geeignete Länge geschnitten werden. Die Verwendung von besonderen Blindteilen entfällt damit. Das Abdeckprofil dient dabei zugleich dazu, einen Konvektionskanal mit der Wand zu bilden, als auch als Wärmestrahler zu wirken, sodaß beide Heizeffekte gleichgewichtig nebeneinander treten.

Die beanspruchte Lösung kann in unterschiedlichen Ausführungen vorgesehen sein, wobei sich im wesentlichen nur der Heizkern ändert. Während dieser in einer ersten Ausführungsvariante als Fluidheizkern ausgebildet ist, besteht eine zweite Variante in kombinierter Fluid- und Elektroheizung und eine dritte in reiner Elektroheizung. Je nach Montagesituation kann die geeignete Variante gewählt werden, ohne daß hierfür - ausser dem Heizkern - andere Grundelemente nötig sind.

Nachfolgend werden anhand der Zeichnungen die drei genannten Ausführungen der Erfindung näher erläutert. Es zeigen:
Fig. 1 eine erste Variante mit Fluidheizung im Schnitt,
Fig. 2 dieselbe Ausführung in perspektivischer, die Montage darstellender Ansicht,
Fig. 3 eine Schnittansicht durch eine zweite Variante mit kombinierter Fluid- und Elektroheizung,
Fig. 4 eine perspektivische Darstellung der Ausführung von Fig. 3, teilweise aufgebrochen,
Fig. 5 eine Schnittansicht durch eine dritte Ausführung mit ausschließlicher Elektroheizung, und
Fig. 6 eine perspektivische Darstellung der Ausführung gemäß Fig. 5.

Zunächst werden anhand der beiden ersten Figuren die für alle Varianten unveränderten Bauteile und ihre Funktion näher erläutert.

Die Sockelleiste wird auf dem Boden 3 eines Raumes stehend entlang der Wände 2 verlegt. Ihre Befestigung erfolgt durch Tragglieder 4, welche an der Wand angeschraubt werden. An bzw. mit diesen, in Abständen entlang der Wand angeordneten Traggliedern werden alle anderen Komponenten befestigt, insbesondere ein Heizkern 5, ein Abdeckprofil 6 sowie eine Luftablenknase 7. Zur Halterung des Heizkerns 5 besitzt jedes Tragglied 4 zwei übereinander angeordnete Stege 8,9. An den Stegen 8,9 wird auch das Abdeckprofil 6 befestigt, und zwar ungeachtet davon, ob sich an der entsprechenden Stelle ein Heizkern 5 befindet oder nicht. Zwischen die Wand 2 und den oberen Teil jedes Traggliedes 4 ist die Luftablenknase 7 geklemmt. Die Tragglieder 4 halten in montiertem Zustand die ganze Sockelleiste Fig.l als kompaktes Element zusammen.

Die Montage beginnt damit, daß längs der Wand in geeigneten Abständen die Tragglieder 4 locker angeschraubt werden, nachdem die Luftablenknase zuvor dahintergeschoben worden ist. Die Schraubenlöcher 10 an den Traggliedern 4 erlauben nun eine Justierung in die Horizontale, wozu die Oberseite der Luftablenknase 7 als Referenz, etwa für die Auflage einer Wasserwaage, genommen werden kann. Nach der Justierung erfolgt die definitive Befestigung der Tragglieder 4. Anschließend kann in bestimmten Bereichen der Heizkern 5 angebracht und angeschlossen werden, wobei er von außen zugänglich bleibt, In Bereichen, wo nicht geheizt werden soll, werden lediglich Verbindungsrohre bzw. - leitungen geführt. Nach erfolgter Montage des Heizkerns 5 wird über die ganze Länge das Abdeckprofil 6 an den Traggliedern angeordnet.

Das Abdeckprofil bildet mit der Wand 2 einen Konvektionskanal der unten zum Ansaugen der kalten Luft und oben zum Entlassen der erwärmten Luft offen ist. Das Abdeckprofil 6 besitzt an seinem oberen Ende eine Zurückbiegung gegen die Wand hin und lässt nach unten eine Öffnung frei. Damit wird auch beim Aufstellen von Gegenständen unmittelbar an die Sockelleiste die Konvektion in diesem Bereich sichergestellt und ein Wärmestau verhindert. Die obere Zurückbiegung am Abdeckprofil 6 bewirkt zudem einen Kamineffekt im Konvektionskanal. Durch die von innen nach außen gebogene Luftablenknase 7 wird die erwärmte Luft in den Raum gelenkt und verhindert, daß diese unmittelbar der Wand entlang emporsteigt und diese schwärzt. Eine Dichtung 11 zwischen Luftablenknase 7 und Wand verhindert den Durchtritt der erwärmten Luft hinter der Luftablenknase aus demselben Grund. Die Luftablenknase 7 ist ferner so bemessen, daß der Austritt der Warmluft auch hinter Gegenständen, die an die Sockelleiste gestellt werden, möglich ist.

Das Abdeckprofil 6 wirkt aber zudem bei allen Ausführungen auch als Wärmestrahler, der Strahlungswärme in den Raum abgibt. Zu diesem Zweck wird die im Heizkern 5 auftretende Wärme durch Anpress-Kontakt teilweise auf das Abdeckprofil übertragen. In den Beispielen gemäß Fig. 1 bis 4 geschieht dies durch Wärmeleitung, während im Beispiel von Fig. 5 und 6 die Wärme vom Heizkern 25 vorwiegend durch Strahlung auf das Abdeckprofil übertragen wird. Die Heizleistung wird auf diese Weise etwa hälftig in Form von erwärmter Luft und von Wärmestrahlung abgegeben. Die hohe Strahlungsleistung im Fußbodenbereich hat dabei eine günstige Auswirkung auf das Raumklima, und verhindert die Bildung unnötiger Wärmekissen an der Decke, ohne daß damit ein Verzicht auf die Konvektion und damit die Bildung eines Wärmeschleiers entlang den Wänden verbunden ist. Damit kann die Wärme optimal im Raum verteilt werden, und es tritt insbesondere keine Punktwärme auf.

Der Heizkern 5 kann, wie die Ausführungsbeispiele zeigen, auf verschiedene Weise ausgestaltet sein und damit an die jeweiligen Verhältnisse angepasst werden.

In Fig. 1 und 2 ist zunächst eine Ausführung für reine Fluidinsbesondere Warmwasserheizung gezeigt. Der Heizkern besteht dabei aus einer Vorlaufleitung 13 und einer parallel dazu angeordneten Rücklaufleitung 14, die übereinander angeordnet und durch eine Mehrzahl von Lamellen 15 miteinander verbunden sind. Die Lamellen 15 sind im Presssitz auf den Leitungen 13, 14 angebrac ht und bilden ein kompaktes Paket, wozu seitliche Abwinklungen 16 beitragen, die jeweils bis zur benachbarten Lamelle reichen. Die Lamellen sind gegenseitig so beabstandet, daß eine freie Luftzirkulation in vertikaler Richtung möglich ist. Die seitlichen Abwinklungen 16 liegen im montierten Zustand im Presskontakt mit dem Abdeckprofil 6 und dienen zur Übertragung der Wärme auf dieses. Um einen genügenden Presskontakt sicherzustellen, ist das Abdeckprofil scharnierartig im oberen Steg 9 jedes Traggliedes 4 eingehängt und kann mit einer Schraube 17 gegen den nicht so weit abstehenden unteren Steg 8 festgespannt werden. Der untere Steg 8 besitzt hierfür eine durchgehende Nut 18, welc he eine exakte Ausrichtung von Abdeckprofil 6 und Traggliedern 4 unnötig macht.

In den Fig. 3 und 4 ist die beschriebene Ausführung durch einen elektrischen Heizstab 20 ergänzt, der in eine durch das Lamellenpaket 5 durchgehende Bohrung 19 einsetzbar und an seinen Enden mit elektrischen Anschlüssen 21 versehen ist, so daß eine bivalente Wasser-Elektro-Heizung entsteht. In Übergangszeiten kann damit der Heizkessel für das Heizwasser außer Betrieb bleiben und lediglich über den Heizstab 20 geheizt werden. Die elektrischen Zuleitungen werden in einem untenliegenden Kabelrohr 22 untergebracht, das in einem am Tragglied 4 vorgesehenen Kabelträger 23 angeordnet ist. Das Kabelrohr dient auch zur Aufnahme weiterer Rauminstallationen, wie etwa von Strom-, Telefon- oder TV-Kabeln. Seine Anordnung in der Kaltzone, d.h. im Ansaugbereich für die kalte Konvektionsluft, stellt sicher, daß keine Beschädigung der Kabel durch Wärmeeinfluß eintritt.

Auf die Beschreibung weiterer Einzelheiten wird auf die Fig. 1 und 2 verwiesen, worin, bis auf den zusätzlichen Heizstab 20, dieselben Elemente verwendet werden.

Ein drittes, in den Fig. 5 und 6 dargestelltes Ausführungsbeispiel ist als reine Elektroheizung aufgebaut. Dennoch können bis auf den Heizkern dieselben Elemente verwendet werden, wie bei den vorstehenden Ausführungen, was die Lagerhaltung beim Hersteller und Monteur wesentlich rationalisiert. Der Heizkern 25 besteht bei dieser Variante aus einem flächigen, vertikal angeordneten Pressprofil 26, in welchem ein Heizstab 27 verläuft, der die erzeugte Wärme durch Anpress-kontakt auf das Pressprofil überträgt. Dieser Heizkern wird in Nuten 28, die an den Stegen 8,9 der Tragglieder angeordnet sind, in Abstand zum Abdeckprofil 6 und in Parallellage dazu gehalten. Diese Anordnung bewirkt zusammen mit der schwarzen vorderen Oberfläche des Pressprofiles 26, daß ein erheblicher Teil der Heizleistung als Wärmestrahlung auf das Abdeckprofil 6 übertragen und von dort in den Raum abgestrahlt wird. Ferner wird die relativ große Oberfläche des Pressprofiles 26 von Konvektionsluft bestrichen, welche, wie zuvor erläutert, nach oben entweicht.

Dieser Heizkern wird auf höhere Temperaturen erhitzt, als das großflächige Lamellenpaket der vorangehenden Beispiele. Um eine Überhitzung des von außen zugänglichen Abdeckprofils 6 zu vermeiden, steht das Pressprofil deshalb nicht in direktem Kontakt mit diesem. Vielmehr reicht zur Erwärmung des als Wärmestrahler wirkenden Abdeckprofils die Strahlung des Heizkerns aus. Die elektrischen Zuleitungen verlaufen auch bei diesem Beispiel in der untenliegenden, kalten Zone in einem Kabelrohr 22.

Zur Montage werden bei dieser Ausführung die Tragglieder im Bereich des Heizkerns zunächst auf diesen aufgeschoben und danach, wie beschrieben, provisorisch an der Wand befestigt.

Zusätzlich zu den bisher beschriebenen Elementen werden im wesentlichen nur noch Inneneckstücke, Außeneckstücke und Endstücke benötigt, welche für alle Ausführungen gleich gestaltet sind und keine heiztechnisch wesentliche Funktion ausweisen, weshalb auf deren Beschreibung verzichtet wird. Da die Heizkerne verschiedener Ausgestaltung nur in ebenen Wandbereichen angeordnet werden und über Ecken mittels Verbindungsrohren oder - leitungen miteinander verbunden sind, haben die genannten Eckstücke im wesentlichen nur Blenden-oder ästhetische Funktion.

Die beschriebenen Anordnungen weisen zusätzlich zu den bereits erläuterten Vorteilen eine einfache Wartbarbeit auf. Durch Lösen der Schrauben 17 kann jederzeit das Abdeckprofil 6 entfernt werden, wonach die gesamten Installationen von außen zugänglich sind.

Ergänzung zu Seite 1, Zeile 25 :
Genannte Sockelleisten-Konvektoren besitzen üblicherweise eine durchgehende Rückwand, die die Kosten erhöht, sich während des Betriebes durch Wärmeleitung bis ganz unten zu schnell erwärmt wird, dadurch den erforderlichen Temperaturunterschied zu oben fehlen läßt und dadurch den die Konvektbn ausmachenden Luftauftrieb hemmt.

## Patentansprüche

1. Sockelleiste als entlang dem Raumumfang verlegtes Einrichtungs-Element zur Aufnahme mindestens eines, sich in Leistenrichtung ausdehnenden und vertikal von Luft umströmbaren Heizkerns (5;25), mit an einer Wand in Abständen befestigbaren Traggliedern (4), dadurch gekennzeichnet, daß jedes Tragglied (4) Mittel zum Einklemmen der Luftablenknase (7) und zur Halterung des Heizkerns aufweist und daß an den Traggliedern ferner ein Abdeckprofil (6) lösbar befestigbar ist, das mit der Wand einen oben und unten offenen Konvektionskanal bildet und als Wärmestrahler wirkt.

2. Sockelleiste nach Anspruch 1, dadurch gekennzeichnet, daß sie eine sich in Leistenrichtung erstreckende Luftablenknase (7) aufweist, die im oberen Bereich des Konvektionskanals mittels der Tragglieder (4) befestigbar und zur Ablenkung der Konvektionsluft von der Wand weg vorgesehen ist.

3. Sockelleiste nach Anspruch 2, dadurch gekennzeichnet, daß die Luftablenknase (7) rückseitig ein im wesentlichen ebenes Profilteil aufweist, mittels dem sie zwischen den Traggliedern (4) und der Wand einklemmbar ist und das mit einer gegen die Wand gerichteten Dichtung (11) versehen ist.

4. Sockelleiste nach einem der vorangehenden Ansprüche, dadurch gekennzeichnet, daß das Abdeckprofil (6) in seinem oberen Bereich nach der Wand hin zurückgebogen ist.

5. Sockelleiste nach einem der vorangehenden Ansprüche, dadurch gekennzeichnet, daß jedes Tragglied (4) übereinanderliegende, von der Wand abstehende Stege (9,8) aufweist, zwischen denen der Heizkern (5,25) gehaltert ist und daß die Stege zur Befestigung des Abdeckprofils ausgebildet sind.

6. Sockelleiste nach Anspruch 5, dadurch gekennzeichnet, daß am einen der zwei übereinanderliegenden Stege (8,9) jedes Traggliedes (4) eine Einhängvorrichtung und am anderen eine Festspannvorrichtung (17,18) für das Abdeckprofil vorgesehen ist und einen untenliegenden Abstandhalteteil besitzt der einen Kabelträger (23) zum Einlegen eines Kabelrohres aufweist.

7. Sockelleiste nach einem der vorangehenden Ansprüche, dadurch gekennzeichnet, daß der Heizkern (5) ein auf einem Vor - und Rücklaufrohr (14,13) für ein Wärmefluid angeordnetes Lamellenpaket (15) ausgebildet ist, wobei die wärmeleitenden Lamellen (15) mit seitlicher Abwinklung (16) im wesentlichen vertikal und quer zur Leistenausdehnung angeordnet und seitlich in einem wärmeleitenden Presskontakt mit dem Abdeckprofil (6) als Wärmestrahler bringbar sind.

8. Sockelleiste nach Anspruch 7 dadurch gekennzeichnet, daß parallel zum Vor- und Rücklaufrohr (14,13) eine sich durch die Lamellen hindurch erstreckende Öffnung (19) zum Einsetzen eines elektrischen Heizstabes (20) vorgesehen ist.

9. Sockelleiste nach einem der Ansprüche 1 bis 6, dadurch gekennzeichnet, daß der Heizkern (25) als vertikales und sich in Leistenrichtung erstreckendes flächiges Element (26) mit innenliegendem Heizstab (27) ausgebildet ist.

10. Sockelleiste nach Anspruch 9, dadurch gekennzeichnet, daß das flächige Element (26) als Pressprofil ausgebildet und mit schwarzer vorderer Oberfläche, zur Abgabe von Strahlungswärme an das Abdeckprofil (6), versehen ist.
